# EUROPÄISCHE PATENTSCHRIFT

(11) **EP 2 161 703 B1**
(45) Veröffentlichungstag und Bekanntmachung des Hinweises auf die Patenterteilung: **15.02.2012**
(21) Anmeldenummer: 09008103.5
(22) Anmeldetag: 20.06.2009
(51) Int. Cl.: G09F 7/18, G09F 23/00

(54) **Beschriftungstafel für Transport- und Lagerbehälter für Flüssigkeiten und Schüttgut**
Labelling board for transport or storage containers for liquids and bulk goods
Tableau de marquage pour des récipients de transport et de stockage pour liquides et produits en vrac

(30) Priorität: 04.09.2008 DE 102008045758
(43) Veröffentlichungstag der Anmeldung: 10.03.2010
(73) Patentinhaber: PROTECHNA S.A., 1701 Fribourg (CH)
(72) Erfinder:
(74) Vertreter: advotec.

(56) Entgegenhaltungen:
- WO-A-2006/111303
- DE-C1- 19 537 490

## Beschreibung

Die Erfindung betrifft eine Beschriftungstafel für Transport- und Lagerbehälter für Flüssigkeiten und Schüttgut gemäß dem Oberbegriff des Anspruchs 1.

Derartige Transport- und Lagerbehälter für Flüssigkeiten und Schüttgut, die auch als Palettenbehälter bezeichnet werden, sind in verschiedenen Ausführungen allgemein bekannt. Bei diesen Palettenbehältern wird üblicherweise auf der Vorderseite, wo sich die Entnahmearmatur befindet, auf dem Gittermantel eine Beschriftungstafel befestigt, auf welcher zur kennzeichnung des jeweiligen Füllgutes, des Füllgut-Herstellers, des Herstellers des Palettenbehälters, der Zulassungsnummer und ähnlicher Daten ein entsprechendes Informationsblatt oder mehrere Datenblätter aufgeklebt oder in eine aufgeklebte Klarsichttasche eingesteckt sind.

Aus der WO 2006/111303 ist eine Beschriftungstafel für Palettenbehälter bekannt, die an einem Gitterrahmen befestigt ist. Zur Montage der bekannten Beschriftungstafel ist eine Abfolge mehrerer Montageschritte notwendig, die ein Verbiegen der Beschriftungstafel mit anschließender vertikaler Verschiebung der Beschriftungstafel im Gitterrahmen erforderlich machen, um eine abschließende mechanische Fixierung der nach Verschiebung der Beschriftungstafel erreichten Position im Gitterrahmen ausführen zu können.

Aus der DE 195 37 490 C1 ist eine Beschriftungstafel der gattungsgemäβen Art für Palettenbehälter bekannt mit einem Gittermantel,
der aus als Rundrohre ausgebildeten waagrechten und senkrechten Gitterstäben aus Metall besteht, die an den Kreuzstößen zur Bildung muldenartiger, in Längsrichtung der Gitterstäbe verlaufender doppelwandiger Vertiefungen derart eingezogen sind, dass die an den Kreuzstößen miteinander verschweißten Gitterstäbe nahezu in einer Ebene liegen. Die an dem Gittermantel befestigte Beschriftungstafel weist einen unteren, nach außen abgekanteten oder umgebördelten Abstützrand auf, der an einem unteren waagrechten Gitterstab anliegt und diesen hintergreift, während der obere als Krallrand ausgebildete Rand im montierten Zustand der Beschriftungstafel einen oberen waagrechten Gitterstab unter elastischer Verspannung der Beschriftungstafel hintergreift. Bei einer weiteren Ausführungsform dieser bekannten Beschriftungstafel weist diese seitlich oben an den Außenrändern besondere Einsteckhülsen für Kunststoff-Klemmstifte auf, die im montierten Zustand der Tafel mit ihrem Kopf in die muldenartigen Vertiefungen des oberen waagrechten Gitterstabes eingreifen und auf diese Weise die Tafel fixieren. Als Originalitätssicherung wird ein Kunststoff-Druckknopf mit spreizkeilartigen Steg- und Filmscharnier-Riegeln verwendet, der in eine entsprechende Vertiefung am oberen Rand der Blechtafel eingedrückt wird.

Die bekannten Palettenbehälter, die zur Lagerung und für den Transport von Flüssiggütern aller Art der Chemie-, Pharma-, Mineralöl- und Nahrungsmittelindustrie eingesetzt werden, weisen den Nachteil auf, dass beim Transport mit Lastkraftwagen bei einer Verwindung der Ladefläche, die beim Überfahren von Anhöhen oder Unebenheiten in der Fahrbahnoberfläche auftritt, und bei Fahrschwingungen des Transportfahrzeuges durch eine Relativbewegung'zweier nebeneinander stehender Palettenbehälter die auf die Beschriftungstafel des einen Palettenbehälters aufgeklebte Bezettelung durch die Gitterstäbe des Gittermantels des benachbarten Palettenbehälters aufgerieben und unleserlich wird.

Der Erfindung liegt die Aufgabe zugrunde, die Konstruktion der gattungsgemäßen Beschriftungstafel für Transport- und Lagerbehälter für Flüssigkeiten im Hinblick auf einen optimalen Schutz der auf die Bezettelungsfläche der Tafel aufgeklebten Bezettelung gegen eine äußere Krafteinwirkung insbesondere beim Transport sowie eine vereinfachte Montage weiterzuentwickeln.

Diese Aufgabe wird erfindungsgemäß gelöst durch die Beschriftungstafel mit den Merkmalen des Patentanspruchs 1.

Die Unteransprüche beinhalten vorteilhafte und zweckmäßige Weiterbildungen der Erfindung.

Die erfindungsgemäße Beschriftungstafel verkörpert eine einfache und zweckmäßige Lösung der gestellten Aufgabe.

Die Erfindung ist nachstehend anhand von Zeichnungsfiguren erläutert, die folgendes darstellen:
- Fig. 1: eine perspektivische Darstellung eines Transport- und Lagerbehälters für Flüssigkeiten mit einer Beschriftungstafel,
- Fig. 2: die Vorderansicht der Beschriftungstafel in vergrößerter Darstellung,
- Fig. 3 bis Fig. 6: vergrößerte Querschnittsdarstellungen nach den Linien III-III bis VI-VI der Fig. 2,
- Fig. 7: einen Teilquerschnitt von zwei mit den oberen Rahmenprofilen gegeneinander stoßenden Beschriftungstafeln in vergrößerter Darstellung,
- Fig. 8: eine vergrößerte Seitenansicht der Beschriftungstafel in Pfeilrichtung VIII der Fig. 2 und
- die Fign. 9a bis 9d: die Montage der Beschriftungstafel nach den Fign. 2 und 8 an dem Gittermantel eines Palettenbehälters in vier aufeinanderfolgenden Schritten.

Der als Ein- und Mehrwegbehälter einsetzbare Transport- und Lagerbehälter 1 für Flüssigkeiten nach Fig. 1 ist als Palettenbehälter ausgebildet und weist als Hauptbauteile einen austauschbaren quaderförmigen Innenbehälter 2 aus Kunststoff auf mit einer Stirnwand 3, einer Rückwand 4 und zwei Seitenwänden 5, 6, einem unteren als Ablaufboden ausgebildeten Boden 7 und einem oberen Boden 8, einem an diesem angeformten, mit einem Deckel 10 verschließbaren Einfüllstutzen 9 und einem an einer Einwölbung 11 im unteren Abschnitt der Stirnwand 3 des Innenbehälters 2 angeformten Entleerstutzen 12, der mit dem Innenbehälter 2 einteilig durch Blasformen hergestellt ist, zur Anbringung einer Entnahmearmatur 13, ferner einen als Gittermantel 14 ausgebildeten Außenmantel mit sich kreuzenden waagrechten und senkrechten rohrförmigen Gitterstäben 15, 16 aus Metall, die an den Kreuzstößen 17 miteinander verschweißt sind, zur Aufnahme des Innenbehälters 2 sowie ein palettenartiges Untergestell 18 mit euronormgerechten Längen- und Breitenabmessungen zur Abstützung des Innenbehälters 2.

Die an der Außenseite 19 des Gittermantels 14 des Transportbehälters 1 zu befestigende, begrenzt biegeelastische Beschriftungstafel 20 aus Blech nach den Fign. 2 bis 8 weist ein oberes und ein unteres Rahmenprofil 21, 22 sowie zwei seitliche Rahmenprofile 23, 24 auf, die über die Bezettelungsfläche 25 der Beschriftungstafel 20 nach außen vorstehen und die Bezettelungsfläche einrahmen. Die Beschriftungstafel 20 besitzt ferner zwei nach innen abgekantete oder umgebördelte Seitenränder 26, 27 mit einem oberen und einem unteren nach außen gerichteten, als Rolle ausgebildeten Randprofil 28, 29 sowie einer oberen nach oben gerichteten Öffnung 30, einer mittleren nach innen weisenden Öffnung 31 und einer unteren nach unten gerichteten Öffnung 32, wobei das obere Randprofil 28 der beiden Seitenränder 26, 27 über die obere Öffnung 30 in den Seitenrändern nach oben und das untere Randprofil 29 der beiden Seitenränder 26, 27 über die untere Öffnung 32 in den Seitenrändern nach unten vorsteht.

Im montierten Zustand der Beschriftungstafel 20 liegen das obere und das untere Rahmenprofil 21, 22 derselben an einem oberen und einem unteren waagrechten Gitterstab 15b, 15a des Gittermantels 14 an, liegt die Beschriftungstafel 20 mit der oberen, der mittleren und der unteren Öffnung 30, 31, 32 der beiden Seitenränder 26, 27 unter elastischer Verspannung an einem oberen, einem mittleren und einem unteren waagrechten Gitterstab 15b, 15c, 15a an, hintergreifen das obere und das untere Randprofil 28, 29 der beiden Seitenränder 26, 27 der Beschriftungstafel 20 den oberen und den unteren waagrechten Gitterstab 15b, 15a und liegen die beiden Seitenränder 26, 27 der Beschriftungstafel 20 mit dem oberen und dem unteren Randprofil 28, 29 jeweils an einem senkrechten Gitterstab 16 des Gittermantels 14 an.

Das obere und das untere Rahmenprofil 21, 22 der Beschriftungstafel 20 werden durch eine Dopplung des Blechmaterials versteift.

Die beiden seitlichen Rahmenprofile 23, 24 der Beschriftungstafel 20 sind im mittleren Abschnitt 33 derselben unterbrochen.

Die vier Ecken 34-37 der rechteckigen Beschriftungstafel 20 sind mit einem Kantenschutz ausgestattet, der durch gerundete Übergänge 38-41 zwischen dem oberen und dem unteren Rahmenprofil 21, 22 sowie den seitlichen Rahmenprofilen 23, 24 gebildet wird.

An den mittleren Abschnitt 42 der beiden Seitenränder 26, 27 ist jeweils eine Klammer 43 zur Befestigung der Beschriftungstafel 20 an dem waagrechten mittleren Gitterstab 15c angeformt, wobei die Klammern 43 eine am Umfang der mittleren Öffnung 31 der beiden Seitenränder 26, 27 der Beschriftungstafel 20 an die Seitenränder angeformte geschlitzte Befestigungshülse 44 zum Aufsetzen auf den waagrechten mittleren Gitterstab 15c und zwei an die Befestigungshülse 44 gegenüberliegend angeformte Klemmzungen 45, 46 mit unterschiedlicher Länge aufweisen. Zur Befestigung der Beschriftungstafel 20 an dem waagrechten mittleren Gitterstab 15c wird die lange Klemmzunge 45 der beiden Klammern 43 um den Gitterstab 15c herum gegen die kurze Klemmzunge 46 gebogen und mit dieser verclincht.

Das obere und das untere Rahmenprofil 21, 22 der Beschriftungstafel 20 weisen beabstandete Einprägungen 47 zur Verstärkung auf.

Die Beschriftungstafel 20 ist mit einem ausgestanzten Schlitz 48 versehen, der bei der Abdeckung durch einen auf die Bezettelungsfläche 25 aufgeklebten Transponder 49 mit den zur Identifikation des Behälterinhalts abgespeicherten Daten als Antennenverstärker wirkt.

Fig. 2 zeigt die Beschriftungstafel 20 mit auf deren Bezettelungsfläche 25 aufgeklebten, auch als Label bezeichneten beschrifteten Zetteln 50 mit unterschiedlichem Format.

Fig. 7 veranschaulicht die Distanzierung der Beschriftungstafeln 20 von zwei auf einer Ladefläche nebeneinander stehenden Transportbehältern durch die Rahmenprofile 21-24 der Beschriftungstafeln, die einen Kontakt der Bezettelungsflächen 25 der Beschriftungstafeln und damit eine Beschädigung der auf die Bezettelungsflächen 25 der Tafeln aufgeklebten Zettel 50 ausschließen.

Bei der anhand der Figuren 9a-9d veranschaulichten Montage der Beschriftungstafel 20 an dem Gittermantel 14 des Transport- und Lagerbehälters 1 wird entsprechend Fig. 9a zunächst die Beschriftungstafel 20 in einer leichten Schräglage mit den unteren Öffnungen 32 in den beiden Seitenrändern 26, 27 in Pfeilrichtung a auf den unteren waagrechten Gitterstab 15a aufgesetzt, wobei sich das untere trapezförmige Rahmenprofil 22 von außen an den Gitterstab 15a anlegt und die unteren gerollten Randprofile 29 der beiden Seitenränder 26, 27 der Beschriftungstafel 20 den unteren waagrechten Gitterstab 15a hintergreifen und zur Anlage an zwei entsprechend der Rasterteilung des Gittermantels 14 beabstandeten senkrechten Gitterstäben 16 zur Anlage gelangen. Anschließend wird gemäß Fig. 9b die obere Hälfte. 51 der Beschriftungstafel 20 in Pfeilrichtung b so weit nach innen gebogen, dass das obere Rahmenprofil 21 der Beschriftungstafel zur Anlage an dem oberen waagrechten Gitterstab 15b gelangt und die oberen Öffnungen 30 der beiden Seitenränder 26, 27 der Beschriftungstafel 20 eine Position unter dem oberen waagrechten Gitterstab 15b einnehmen. Danach wird entsprechend Fig. 9c die Beschriftungstafel 20 mit der Rückseite 52 in Pfeilrichtung c gegen den mittleren waagrechten Gitterstab 15c gedrückt. Dabei rasten unter elastischer Verspannung der Beschriftungstafel 20 die oberen Öffnungen 30 der beiden Seitenränder 26, 27 der Beschriftungstafel 20 auf den oberen waagrechten Gitterstab 15b auf, wobei sich das obere Rahmenprofil 21 weiter auf den oberen waagrechten Gitterstab 15b schiebt, und die mittleren Öffnungen 31 der beiden Seitenränder 26, 27 sowie die geschlitzten Befestigungshülsen 44 der beiden Klammern 43 der Beschriftungstafel 20 gelangen mit dem mittleren waagrechten Gitterstab 15c in Eingriff. Schließlich werden entsprechend Fig. 9d die langen Klemmzungen 45 der beiden Klammern 43 der Beschriftungstafel 20 in Pfeilrichtung d um den mittleren waagrechten Gitterstab 15c gegen die kurzen Klemmzungen 46 gebogen und die Klemmzungen 45, 46 der beiden Klammern 43 werden miteinander verclincht, so dass eine sichere Befestigung der Beschriftungstafel 20 an dem Gittermantel 14 des Transport- und Lagerbehälters 1 gewährleistet ist.

### Bezugszeichen

- 1: Transport- und Lagerbehälter
- 2: Innenbehälter
- 3: Stirnwand von 2
- 4: Rückwand von 2
- 5: Seitenwand von 2
- 6: Seitenwand von 2
- 7: unterer Boden von 2
- 8: oberer Boden von 2
- 9: Einfüllstutzen an 8
- 10: Deckel von 9
- 11: Einwölbung in 3
- 12: Entleerstutzen von 2
- 13: Entnahmearmatur
- 14: Gittermantel
- 15: waagrechter Gitterstab
- 15a: unterer waagrechter Gitterstab
- 15b: oberer waagrechter Gitterstab
- 15c: mittlerer waagrechter Gitterstab
- 16: senkrechter Gitterstab
- 17: Kreuzstoß von 15, 16
- 18: Untergestell
- 19: Außenseite von 14
- 20: Beschriftungstafel
- 21: oberes Rahmenprofil von 20
- 22: unteres Rahmenprofil von 20
- 23: seitliches Rahmenprofil von 20
- 24: seitliches Rahmenprofil von 20
- 25: Bezettelungsfläche von 20
- 26: Seitenrand von 20
- 27: Seitenrand von 20
- 28: oberes Randprofil von 26, 27
- 29: unteres Randprofil von 26, 27
- 30: obere Öffnung von 26, 27
- 31: mittlere Öffnung von 26,27
- 32: untere Öffnung von 26, 27
- 33: mittlerer Abschnitt von 20
- 34-37: Ecken von 20
- 38: Übergang zwischen 21 und 23
- 39: Übergang zwischen 21 und 24
- 40: Übergang zwischen 22 und 24
- 41: Übergang zwischen 22 und 23
- 42: mittlerer Abschnitt von 26, 27
- 43: Klammer
- 44: Befestigungshülse
- 45: Klemmzunge an 44
- 46: Klemmzunge an 44
- 47: Einprägung in 21, 22
- 48: Schlitz in 20
- 49: Transponder
- 50: Zettel an 25
- 51: obere Hälfte von 20
- 52: Rückseite von 20
- a: Aufsetzrichtung von 20 auf 15a
- b: Biegerichtung von 51
- c: Andrückrichtung von 20 gegen 15c
- d: Biegerichtung von 45

## Patentansprüche

1. Beschriftungstafel für Transport- und Lagerbehälter für Flüssigkeiten und Schüttgut, die mit einem Innenbehälter aus Kunststoff mit einer verschließbaren Einfüllöffnung und einer Auslauföffnung mit einer Entnahmearmatur, einem palettenartigen Untergestell zum Abstützen des Innenbehälters sowie einem an dem Untergestell befestigten Gittermantel ausgerüstet sind, der aus waagrechten und senkrechten Gitterstäben aus Metall zum Abstützen des befüllten Innenbehälters besteht, wobei die Gitterstäbe an den Kreuzstößen miteinander verschweißt sind und die Beschriftungstafel aus Blech an dem Gittermantel befestigt ist, wobei die Beschriftungstafel ein oberes und ein unteres Rahmenprofil (21, 22) sowie zwei seitliche Rahmenprofile (23, 24), die über die Bezettelungsfläche (25) der Beschriftungstafel (20) nach außen vorstehen und diese (25) einrahmen, zwei abgekantete oder umgebördelte Seitenränder (26, 27) mit einem oberen und einem unteren nach außen gerichteten Randprofil (28, 29) sowie einer oberen nach oben gerichteten Öffnung (30), einer mittleren nach innen gerichteten Öffnung (31) und einer unteren nach unten gerichteten Öffnung (32) aufweist, wobei das obere Randprofil (28) der beiden Seitenränder (26, 27) über die obere Öffnung (30) in den Seitenrändern nach oben und das untere Randprofil (29) der beiden Seitenränder (26, 27) über die untere Öffnung (32) in den Seitenrändern nach unten vorsteht,
**dadurch gekennzeichnet,**
**dass** nach biegeelastischer Verformung der Beschriftungstafel zur Montage derselben im montierten Zustand der Beschriftungstafel (20) das obere und das untere Rahmenprofil (21, 22) derselben jeweils an einem oberen und einem unteren waagrechten Gitterstab (15b, 15a) des Gittermantels (14) anliegen und die Beschriftungstafel (20) mit der oberen, der mittleren und der unteren Öffnung (30, 31, 32) der beiden Seitenränder (26, 27) unter elastischer Verspannung der Beschriftungstafel (20) an dem oberen, dem mittleren und dem unteren waagrechten Gitterstab (15b, 15c, 15a) anliegt, das obere und das untere Randprofil (28, 29) der beiden Seitenränder (26, 27) der Beschriftungstafel (20) den oberen und den unteren waagrechten Gitterstab (15b, 15a) hintergreifen und die beiden Seitenränder (26, 27) der Beschriftungstafel (20) mit dem oberen und dem unteren Randprofil (28, 29) jeweils an einem senkrechten Gitterstab (16) des Gittermantels (14) anliegen.

2. Beschriftungstafel nach Anspruch 1, **dadurch**
**gekennzeichnet, dass** das obere und das untere Rahmenprofil (21, 22) mit einer Dopplung des Blechmaterials hergestellt sind.

3. Beschriftungstafel nach Anspruch 1 und 2, **dadurch gekennzeichnet, dass** die beiden seitlichen Rahmenprofile (23, 24) im mittleren Abschnitt (33) der Beschriftungstafel (20) unterbrochen sind.

4. Beschriftungstafel nach einem der Ansprüche 1 bis 3,
**dadurch gekennzeichnet, dass** das obere und das untere Randprofil (28, 29) der Seitenränder (26, 27) der Beschriftungstafel (20) als Rollen ausgebildet sind.

5. Beschriftungstafel nach einem der Ansprüche 1 bis 4,
**gekennzeichnet durch** einen Kantenschutz der vier Ecken (34-37) der rechteckigen oder quadratischen Beschriftungstafel (20) durch gerundete Übergänge (38-41) zwischen dem oberen und dem unteren Rahmenprofil (21, 22) sowie den seitlichen Rahmenprofilen (23, 24).

6. Beschriftungstafel nach einem der Ansprüche 1 bis 5,
**gekennzeichnet durch** jeweils eine an dem mittleren Abschnitt (42) der beiden Seitenränder (26, 27) angeordnete Klammer (43) zur Befestigung der Beschriftungstafel (20) an dem waagrechten mittleren Gitterstab (15c), wobei die Klammern (43) eine am Umfang der mittleren Öffnung (31) der beiden Seitenränder (26, 27) der Beschriftungstafel (20) an die Seitenränder angeformte oder angeschweißte geschlitzte Befestigungshülse (44) zum Aufsetzen auf den waagrechten mittleren Gitterstab (15c) und zwei an die Befestigungshülse (44) gegenüberliegend angeformte Klemmzungen (45, 46) mit unterschiedlicher Länge aufweisen, wobei zur Befestigung der Beschriftungstafel (20) an dem waagrechten mittleren Gitterstab (15c) die lange Klemmzunge (45) um den Gitterstab (15c) herum gegen die kurze Klemmzunge (46) gebogen und mit dieser verbunden, insbesondere verclincht wird.

7. Beschriftungstafel nach einem der Ansprüche 1 bis 6,
**dadurch gekennzeichnet, dass** das obere und das untere Rahmenprofil (21, 22) beabstandete Einprägungen (47) zur Verstärkung aufweisen.

8. Beschriftungstafel nach einem der Ansprüche 1 bis 7,
**gekennzeichnet durch** mindestens einen aus der Beschriftungstafel (20) ausgestanzten Schlitz (48), der bei der Abdeckung **durch** einen auf die Bezettelungsfläche (25) der Beschriftungstafel aufgeklebten Transponder (49) mit den zur Identifikation des Behälterinhalts abgespeicherten Daten als Antennenverstärker wirkt.

## Claims

1. A label plate for transport and storage containers for fluids and bulk goods, which are equipped with an inner container made of plastic comprising a closable filler opening and an outlet opening comprising an discharge fitting, a pallet-like base frame for supporting the inner container as well as a grid cover, which is fastened to the base frame and which consists of horizontal and vertical bars made of metal for supporting the filled inner container, wherein the bars are welded to one another at the cross joints and the label plate made of sheet metal is fastened to the grid cover, wherein the label plate encompasses an upper and a lower frame profile (21, 22) as well as two lateral frame profiles (23, 24), which project outward beyond the labeling surface (25) of the label plate (20) and which frame it (25), two beveled or flanged side edges (26, 27) comprising an upper and a lower edge profile (28, 29) oriented outwards as well as an upper opening (30) oriented upwards, a middle opening (31) oriented inwards and a lower opening (32) oriented downwards, wherein the upper edge profile (28) of the two side edges (26, 27) projects upwards beyond the upper opening (30) in the side edges and the lower edge profile (29) of the two side edges (26, 27) projects downwards beyond the lower opening (32) in the side edges,
**characterized in**
**that**, after the elastic deformation of the label plate for the assembly thereof in the assembled state of the label plate (20), the upper and the lower frame profile (21, 22) thereof in each case rest against an upper and a lower horizontal bar (15b, 15a) of the grid cover (14) and the label plate (20) rests against the upper, the middle and the lower horizontal bar (15b, 15c, 15a) with the upper, the middle and the lower opening (30, 31, 32) of the two side edges (26, 27) under elastic tensioning of the label plate (20), with the upper and the lower edge profile (28, 29) of the two side edges (26, 27) of the label plate (20) engaging behind the upper and the lower horizontal bar (15b, 15a) and the two side edges (26, 27) of the label plate (20) in each case resting against a vertical bar (16) of the grid cover (14) with the upper and the lower edge profile (28, 29).

2. The label plate according to claim 1, **characterized in that** the upper and the lower frame profile (21, 22) are produced with a doubling of the sheet metal material.

3. The label plate according to claim 1 and 2, **characterized in that** the two lateral frame profiles (23, 24) are interrupted in the middle section (33) of the label plate (20).

4. The label plate according to one of claims 1 to 3, **characterized in that** the upper and the lower edge profile (28, 29) of the side edges (26, 27) of the label plate (20) are embodied as rolls.

5. The label plate according to one of claims 1 to 4, **characterized by** a flange protection of the four corners (34-37) of the rectangular or square label plate (20) by rounded transitions (38-41) between the upper and the lower frame profile (21, 22) as well as the lateral frame profiles (23, 24).

6. The label plate according to one of claims 1 to 5, **characterized by** a clip (43), which is in each case arranged on the middle section (42) of the two side edges (26, 27), for fastening the label plate (20) to the horizontal middle bar (15c), wherein the clips (43) encompass a slotted fastening sleeve (44), which is integrally molded or welded to the side edges on the periphery of the middle opening (31) of the two side edges (26, 27) of the label plate (20), for attaching to the horizontal middle bar (15c) and two clamping tongues (45, 46) having different lengths, which are integrally molded to the fastening sleeve (44) opposite from one another, wherein the long clamping tongue (45) is bent around the bar (15c) against the short clamping tongue (46) and is connected to it, in particular clinched, for fastening the label plate (20) to the horizontal middle bar (15c).

7. The label plate according to one of claims 1 to 6, **characterized in that** the upper and the lower frame profile (21, 22) encompass embossing (47), which is spaced apart from one another, for reinforcement.

8. The label plate according to one of claims 1 to 7, **characterized by** at least one slot (48), which is punched out of the label plate (20), which, in response to being covered by a transponder (49), which is adhered to the labeling surface (25) of the label plate, acts as an antenna reinforcement with the data, which are stored for identifying the container content.

## Revendications

1. Tableau d'inscription pour des conteneurs de transport et de stockage pour des liquides et des produits en vrac, qui sont équipés d'un conteneur intérieur en matière plastique avec un orifice de remplissage fermable et avec un orifice d'écoulement avec une robinetterie de soutirage, d'un châssis inférieur du type d'une palette pour soutenir le conteneur intérieur ainsi que d'une enveloppe en treillis fixée sur le châssis inférieur, qui consiste dans des barres de treillis métalliques horizontales et verticales pour le soutien du conteneur intérieur rempli, les barres de treillis étant soudées les unes aux autres aux joints croisés et le tableau d'inscription en tôle étant fixé sur le manteau en treillis, le tableau d'inscription comportant un profilé supérieur et inférieur formant cadre (21, 22), ainsi que deux profilés latéraux formant cadre (23, 24), qui saillissent vers l'extérieur par-dessus la surface à étiqueter (25) du tableau d'inscription (20) et encadrent cette dernière (25), deux bords latéraux (26, 27) chanfreinés ou rabattus avec un profilé marginal (28, 29) inférieur et supérieur dirigés vers l'extérieur, ainsi qu'une ouverture (30) supérieure dirigée vers le haut, une ouverture centrale (31) dirigée vers le centre et une ouverture inférieure (32) dirigée vers le bas, le profilé marginal supérieur (28) des deux bords latéraux (26, 27) saillant vers le haut par-dessus l'ouverture supérieure (30) dans les bords latéraux et le profilé marginal (29) inférieur des deux bords latéraux (26, 27) saillant vers le bas par-dessus l'ouverture inférieure (32) dans les bords latéraux,
**caractérisé en ce que**
après une déformation élastique flexible du tableau d'inscription, pour le montage de ce dernier, en position montée du tableau d'inscription (20) le profilé supérieur et inférieur (21, 22) de ce dernier sont chacun adjacent à une barre de treillis (15b, 15a) supérieure et inférieure de l'enveloppe en treillis (14) et **en ce que** le tableau d'inscription (20) est adjacent par l'ouverture supérieure, l'ouverture centrale et l'ouverture inférieure (30, 31, 32) des deux bords marginaux (26, 27) sous tension élastique du tableau d'inscription (20) à la barre de treillis (15b, 15c, 15a) horizontale supérieure et inférieure, **en ce que** le profilé marginal (28, 29) supérieur et inférieur des deux bords marginaux (26, 27) du tableau d'inscription (20) s'accrochent par l'arrière dans la barre de treillis (15b, 15a) horizontale supérieure et inférieure et **en ce que** par le profilé marginal supérieur et inférieur (28, 29), les deux bords latéraux (26, 27) du tableau d'inscription (20) sont chacun adjacent à une barre de treillis (16) verticale de l'enveloppe de treillis (14) .

2. Tableau d'inscription selon la revendication 1, **caractérisé en ce que** les profilés formant cadres (21, 22) inférieur et supérieur sont fabriqués à l'aide d'un doublage de la matière en tôle.

3. Tableau d'inscription selon la revendication 1 et 2, **caractérisé en ce que** les deux profilés formant cadres (23, 24) latéraux sont interrompus dans la partie centrale (33) du tableau d'inscription (20).

4. Tableau d'inscription selon l'une quelconque des revendications 1 à 3, **caractérisé en ce que** les profilés formant cadres (28, 29) supérieur et inférieur des bords latéraux (26, 27) du tableau d'inscription (20) sont conçus sous la forme de rouleaux.

5. Tableau d'inscription selon l'une quelconque des revendications 1 à 4, **caractérisé par** un protège-arête des quatre angles (34-37) du tableau d'inscription (20) rectangulaire ou carré (38-41) entre le profilé formant cadre (21, 22) supérieur et inférieur, ainsi que les profilés formant cadres latéraux (23, 24).

6. Tableau d'inscription selon l'une quelconque des revendications 1 à 5, **caractérisé par** chaque fois un crampon (43) placé sur la partie (42) centrale des deux bords latéraux (26, 27) pour la fixation d'un tableau d'inscription (20) sur la barre de treillis (15c) horizontale centrale, les crampons (43) comportant une douille de fixation (44) fendue, rapportée ou soudée sur les bords latéraux, sur la périphérie de l'ouverture centrale (31) des deux bords latéraux (26, 27) du tableau d'inscription (20) destinée à être emboîtée sur la barre de treillis (15c) horizontale centrale et deux languettes de serrage (45, 46) rapportées à l'opposée de la douille de fixation (44) de longueurs différentes, 1 pour la fixation du tableau d'inscription (20) sur la barre de treillis (15c) horizontale centrale, la longue languette de serrage (45) étant recourbée autour de la barre de treillis (15c) contre la courte languette de serrage (46) et reliée, notamment clinchée à cette dernière.

7. Tableau d'inscription selon l'une quelconque des revendications 1 à 6, **caractérisé en ce que** les profilé formant cadres (21, 22) supérieur et inférieur comportent des gaufrages (47) écartés pour le renfort.

8. Tableau d'inscription selon l'une quelconque des revendications 1 à 7, **caractérisé par** au moins une encoche (48) découpée dans le tableau d'inscription (20), qui lors du recouvrement par un transpondeur (49) avec les données mémorisées pour l'identification du contenu du conteneur collé sur la surface d'étiquetage (25) du tableau d'inscription fait office d'amplificateur d'antenne.
